# EUROPÄISCHE PATENTSCHRIFT

(11) **EP 1 360 032 B1**
(45) Veröffentlichungstag und Bekanntmachung des Hinweises auf die Patenterteilung: **20.02.2008**
(21) Anmeldenummer: 01989379.1
(22) Anmeldetag: 06.12.2001
(51) Int. Cl.: B24B 23/03, B24B 23/04, B24B 23/02

(54) **HANDWERKZEUGMASCHINE ZUM SCHLIEFEN, POLIEREN ODER DERGLEICHEN**
HAND-HELD MACHINE TOOL FOR GRINDING, POLISHING OR THE LIKE
MACHINE-OUTIL PORTATIVE DE MEULAGE, POLISSAGE OU ANALOGUE

(30) Priorität: 03.02.2001 DE 10104993
(43) Veröffentlichungstag der Anmeldung: 12.11.2003
(73) Patentinhaber: ROBERT BOSCH GMBH, 70442 Stuttgart (DE)
(72) Erfinder: WUENSCH, Steffen, 71088 Holzgerlingen (DE)
(74) Vertreter: Daub, Thomas
(86) Internationale Anmeldenummer: PCT/DE2001/004607
(87) Internationale Veröffentlichungsnummer: WO 2002/062526

(56) Entgegenhaltungen:
- EP-A- 0 573 916
- WO-A-94/07654
- DE-A- 19 952 108

## Beschreibung

### Stand der Technik

Die Erfindung geht aus von einer Handwerkzeugmaschine zum Schleifen, Polieren oder dergleichen nach dem Oberbegriff des Patentanspruchs 1. Eine solche Handwerkzeugmaschine ist aus WO 94/07654 A bekannt.

Es ist bekannt, eine Handwerkzeugmaschine der einleitend genannten Art so auszulegen, daß mit ihr sowohl eine Schleiftellerbewegung eines Schwingschleifers als auch eine Schleiftellerbewegung eines Exzenterschleifers verwirklicht werden können. Die Schleiftellerbewegung eines Schwingschleifers ist durch eine orbitale bzw. auch exzentrisch genannte Bewegung und die Schleiftellerbewegung eines Exzenterschleifers ist durch eine orbitale und eine rotierende Bewegung gekennzeichnet. Eine Handwerkzeugmaschine, die sowohl als Schwingschleifer als auch als Exzenterschleifer genutzt werden kann, stellt einen sogenannten Multischleifer dar.

Die Wahl der jeweiligen Schleiftellerbewegungsart erfolgt bei derartigen Handwerkzeugmaschinen durch den Aufsatz einer entsprechend ausgebildeten Schleifplatte.

Des Weiteren ist aus der WO 94/07654 eine Handwerkzeugmaschine bekannt, welche eine Schaltvorrichtung aufweist, mittels der zwei Schleiftellerbewegungsarten auswählbar sind.

### Vorteile der Erfindung

Die Erfindung geht aus von einer Handwerkzeugmaschine zum Schleifen, Polieren oder dergleichen, mit einem Antriebsmotor, einem mit dem Antriebsmotor gekoppelten Getriebe sowie einem mit dem Getriebe wirkungsmäßig verbundenen Schleifteller, wobei das Getriebe eine Schaltvorrichtung aufweist, mittels der zumindest zwei Schleiftellerbewegungsarten vorwählbar sind, wobei die Schaltvorrichtung mit zwei miteinander kämmenden Zahnrädern zusammenwirkt, von denen eines mit dem Schleifteller verbunden ist, und wobei die Schaltvorrichtung mindestens einen Riegelbolzen umfaßt, der mit mindestens einer Ausnehmung des ersten oder des zweiten Zahnrads zusammenwirkt.

Es wird vorgeschlagen, daß die Schaltvorrichtung einen ersten Riegelbolzen zum Eingriff in eine Ausnehmung des ersten Zahnrads und einen zweiten Riegelbolzen zum Eingriff in eine Ausnehmung des zweiten Zahnrads aufweist. Eine dermaßen ausgebildete Handwerkzeugmaschine hat den Vorteil, daß ohne Montagearbeiten eine Anpassung der Maschine an die jeweils erforderliche Art der Bewegung des Schleifteilers möglich ist, und zwar ohne Wechseln des Schleiftellers. Die Handwerkzeugmaschine nach der Erfindung liefert mithin einen hohen Bedienkomfort und eine große Flexibilität hinsichtlich der Einsatzbedingungen.

Bei einer vorteilhaften Ausführungsform der Handwerkzeugmaschine nach der Erfindung erfolgt bei zumindest einer wählbaren Bewegungsart eine orbitale Bewegung des Schleiftellers. In diesem Fall steht dem Benutzer bei zumindest einer vorwählbaren Betriebsart ein Schwingschleifer zur Verfügung.

Bei zumindest einer vorwählbaren Bewegungsart kann eine Rotation des Schleiftellers erfolgen. Die Rotation kann entweder durch die orbitale Bewegung des Schleiftellers oder aber, wenn sich der Schleifteller hinsichtlich einer Rotation in einem Freilauf befindet, durch die Bearbeitung einer Oberfläche ausgelöst sein. Mit einem hinsichtlich der Rotation befindlichen Freilauf kann eine besonders hohe Qualität der mittels der Werkzeugmaschine behandelten Oberfläche erreicht werden, denn der Freilauf führt dadurch, daß der Schleifteller auf Widerstand gegebenenfalls rotierend nachgeben kann, zu einer schonenden Oberflächenbehandlung.

Wenn eine orbitale Bewegung des Schleiftellers eine Eigenrotation des Schleiftellers auslöst, ist der Schleifteller einem sogenannten Zwangsantrieb unterworfen. Dies erfolgt in der Regel in der Weise, daß dem Schleifteller über eine Ankerwelle des Antriebsmotors und eine mit dieser verbundenen Exzenterhülse eine zusätzliche Eigenrotation aufgezwungen wird.

Denkbar ist aber auch, daß mittels der Schaltvorrichtung beispielsweise eine reine Drehbewegung bzw. ausschließlich eine Eigenrotation des Schleiftellers vorwählbar ist.

Des Weiteren ist denkbar, daß mittels der Schaltvorrichtung verschiedene Exzenterhübe oder auch verschiedene Schleiftellerdrehzahlen vorwählbar sind.

Die Handwerkzeugmaschine nach der Erfindung kann so ausgelegt sein, daß mittels der Schaltvorrichtung die Rotation zumindest eines der Zahnräder unterbindbar ist. So kann das Rotationsverhalten der beiden Zahnräder und die Relativbewegung dieser zueinander auf vorteilhafte Weise beeinflußt und damit die Schleiftellerbewegungsart eingestellt werden.

Eine konstruktiv besonders einfache und platzsparende Ausführungsform der Handwerkzeugmaschine nach der Erfindung liegt vor, wenn das mit dem Schleifteller verbundene, erste Zahnrad eine Außenverzahnung aufweist, die mit einer Innenverzahnung des zweiten Zahnrads kämmt. Das erste Zahnrad ist dann also als sogenanntes Planetenrad und das zweite Zahnrad ist als sogenanntes Hohlrad ausgebildet. Durch entsprechende Auswahl der Zahnräder ist ein Übersetzungsverhältnis einstellbar, das vorteilhaft eine hohe Schwingungsfrequenz des Schleiftellers bei gleichzeitig niedriger Schleiftellerdrehzahl zuläßt.

Zweckmäßig ist das Zahnrad mit der Innenverzahnung in einem Gleitlagerring angeordnet. Dies stellt zum einen eine platzsparende Lagerung dieses Zahnrads dar und hat zum anderen den Vorteil, daß bei Rotation dieses Zahnrads nur geringe Reibkräfte überwunden werden müssen. Denkbar ist aber beispielsweise auch, daß das Zahnrad mit der Innenverzahnung in einem Wälzlager angeordnet ist.

Im Fall eines als Planetenrad ausgebildeten Zahnrads mit einer Außenverzahnung, welches einerseits mit der Antriebswelle des Antriebsmotors und andererseits mit dem Schleifteller in Verbindung steht, exzentrisch gelagert ist und mit der Innenverzahnung eines Hohlrads kämmt, bewirkt der Eingriff des Riegelbolzens in die Ausnehmung des Planetenrads, welche zum Ausgleich der exzentrischen Antriebsbewegung zweckmäßig einen größeren Durchmesser als der Riegelbolzen hat, eine Schwingschleifbewegung bzw. eine rein orbitale Bewegung des Schleiftellers, wobei das Hohlrad im Gleitlagerring gleitend mitgeführt wird.

Greift der Riegelbolzen jedoch in eine Ausnehmung des Xohlrads ein, wodurch dessen Rotation im Gleitlagerring verhindert wird, wird dem Planetenrad bei dessen exzentrischer Bewegung eine Eigenrotation aufgezwungen. Es liegt mithin ein sogenannter Zwangsantrieb vor. Die exzentrische Bewegung des Planetenrads ist mithin von einer Eigenrotation desselben überlagert.

Greift der Riegelbolzen weder in eine Ausnehmung des Planetenrads noch in eine Ausnehmung des Hohlrads ein, so befindet sich das Planetenrad im Freilauf. Der mit dem Planetenrad verbundene Schleifteller kann damit ebenfalls frei rotieren.

Auf vorteilhafte Weise umfaßt die Schaltvorrichtung zum Versetzen des mindestens einen Riegelbolzens einen Schaltring. Der Schaltring stellt die Betätigungsvorrichtung für den mindestens einen Riegelbolzen dar. Der Schaltring ist beispielsweise in einem vorzugsweise zweiteiligen Gehäuse des Getriebes gelagert und in Umfangsrichtung betätigbar.

Vorzugsweise weist der Schaltring mindestens eine axiale, kreisbogenförmige Ausnehmung auf, in der ein Riegelbolzen geführt ist. Besitzt die Schaltvorrichtung zwei Riegelbolzen, weist der Schaltring vorzugsweise zwei Ausnehmungen auf, in welche jeweils ein Riegelbolzen geführt ist.

Vorteilhaft hat der Schaltring im Bereich der mindestens einen axialen, kreisbogenförmigen Ausnehmung eine rampenartige Schräge, mittels welcher der mindestens eine Riegelbolzen durch Drehen des Schaltrings axial versetzbar ist. Durch entsprechende Anordnung der Schrägen ist es möglich, daß ein mit einem Bereich vergrößerten Durchmessers auf der Schaltringoberseite aufliegende Riegelbolzen in einer Stellung des Schaltrings in eine Ausnehmung des ersten Zahnrads und der andere Riegelbolzen in einer anderen Stellung des Schaltrings in eine Ausnehmung des zweiten Zahnrads eingreift.

Um den mindestens einen Riegelbolzen in Position zu halten, ist dieser vorzugsweise mittels einer Feder in axialer Richtung belastet.

Eine besonders einfache Ausführungsform einer solchen Feder liegt bei einem Federblech vor, welches in eine Aussparung bzw. einen Schlitz des Riegelbolzens eingreift und diesen axial belastet.

Der Schaltring kann handbetätigt sein, so daß er durch einfachen manuellen Versatz in die jeweils gewünschte Schaltstellung gebracht werden kann, oder er kann auch mit einer Steuer- und/oder Regeleinheit über einen Aktor betätigt sein.

Um die Handwerkzeugmaschine nach der Erfindung ohne Wechseln des Schleiftellers auf bequeme Weise bei einer Vielzahl von Flächen mit unterschiedlichen Grundrissen einsetzen zu können, hat der Schleifteller vorzugsweise einen Grundriß, der zumindest eine gerade Begrenzungskante und zumindest eine bogenförmige Begrenzungskante aufweist.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine schematisch dargestellte Schleifmaschine nach der Erfindung im Exzenterschleifbetrieb im Teilschnitt,
- Fig. 2: die Schleifmaschine nach Fig. 1 im Schwingschleifbetrieb mit Freilauf in einer Fig. 1 entsprechenden Darstellung,
- Fig. 3: die Schleifmaschine nach Fig. 1 im Schwingschleifbetrieb in einer Fig. 1 entsprechenden Darstellung,
- Fig. 4: eine perspektivische Darstellung einer Schaltvorrichtung der Schleifmaschine nach Fig. 1,
- Fig. 5: eine schematische Explosionsdarstellung der Schaltvorrichtung nach Fig. 4 mit zwei kämmenden Zahnrädern und
- Fig. 6: eine manuelle Betätigungsvorrichtung der in Fig. 4 und 5 dargestellten Schaltvorrichtung in einer Seitenansicht.

In Fig. 1 bis 3 ist eine Handschleifmaschine 10 dargestellt. Die Handschleifmaschine 10 umfaßt einen hier nicht sichtbaren Elektromotor, welcher in einem Gerätegehäuse 12 angeordnet ist und eine Ankerwelle 14 antreibt. Die Ankerwelle 14 greift drehfest in eine exzentrisch angeordnete Ausnehmung 16 einer sogenannten Exzenterhülse 18 ein.

An der in Fig. 1 bis 3 unten dargestellten Seite hat die Exzenterhülse 18 eine zentrisch angeordnete Bohrung 20, in welche eine Schraube 22 eingreift, die zur Befestigung eines ersten Zahnrads 24 dient. Das erste Zahnrad 24 ist über ein Kugellager 26 drehbar auf der Exzenterhülse 18 befestigt und mit einem Schleifteller 28 drehfest verbunden.

Der Schleifteller 28 kann je nach Anwendungsfall unterschiedliche Ausführungsformen haben. So ist in Fig. 1 und 2 jeweils ein Schleifteller zum Exzenterschleifbetrieb dargestellt. Hingegen ist in Fig. 3 ein Schleifteller 28 zum Schwingschleifbetrieb dargestellt. Jedoch kann auch für alle vorwählbare Betriebsarten ein entsprechend geeigneter Schleifteller eingesetzt werden.

Aufgrund der versetzten Anordnung der Ausnehmung 16 und der Bohrung 20 der Exzenterhülse 18 ist der Schleifteller 28 gegenüber der Ankerwelle 14 exzentrisch gelagert. Die Achse des Schleiftellers 28 führt daher im Betrieb stets eine exzentrische Bewegung, eine sogenannte orbitale Bewegung, um die Achse der Ankerwelle aus.

Die Schleifmaschine 10 besitzt eine Schaltvorrichtung 30, mittels der unterschiedliche Bewegungsarten des Schleiftellers 28 vorwählbar sind und die in Fig. 4 bis 6 in vergrößerten Darstellungen abgebildet ist. Die Schaltvorrichtung 30 weist ein zweiteiliges Gehäuse 32 auf, welches mit dem Gerätegehäuse 12 in Verbindung steht bzw. mit diesem eine Baueinheit bildet und das unter anderem das erste Zahnrad 24 umschließt. Des weiteren ist in einer Ringnut 34 des Gehäuses 32 ein Gleitlagerring 36 aufgenommen, der als Lager für ein gegenüber dem Gleitlagerring 36 konzentrisch angeordnetes zweites Zahnrad 38 mit einer in der Zeichnung nicht dargestellten Innenverzahnung dient. Das mithin als sogenanntes Hohlrad ausgebildete zweite Zahnrad 38 kämmt mit dem ersten Zahnrad 24, welches eine in der Zeichnung ebenfalls nicht dargestellte Außenverzahnung aufweist und ein sogenanntes Planetenrad darstellt. Der in der Zeichnung dargestellte kämmende Bereich der beiden Zahnräder 24 und 38 ist jeweils mit der Bezugsziffer 40 versehen.

Das zweite Zahnrad 38 ist des weiteren mit in Umfangsrichtung regelmäßig angeordneten, axialen Bohrungen 42 versehen, die sacklochartig ausgebildet sind (Fig. 4 bis 5). Das Zahnrad 24 mit der Außenverzahnung ist ebenfalls mit in Umfangsrichtung regelmäßig angeordneten, axialen Bohrungen 44 versehen. Diese sind jedoch als Durchgangsbohrungen ausgebildet.

Die Schaltvorrichtung 30 weist einen sogenannten Schaltring 96 auf, der in dem Gehäuse 32 in Umfangsrichtung verschiebbar geführt ist. Der Schaltring 46 hat einen Betätigungsgriff 48, der einen radialen Schlitz 50 des Gehäuses 32 durchgreift und in Umfangsrichtung des Gehäuses 32 in dem radialen Schlitz 50 verschiebbar angeordnet ist.

Der Schaltring 46 ist gegenüber dem Gehäuse 32 exzentrisch angeordnet und dient dazu, verschiedene Bewegungsarten des Schleiftellers 28 vorzuwählen. Hierzu hat der Schaltring 46 zwei bogenförmige, den Schaltring 46 axial durchgreifende Ausnehmungen 52 und 54. Im Bereich der Ausnehmungen 52 und 54 sind an der Oberseite des Schaltrings zwei rampenförmige Schrägen 56 und 58 ausgebildet, welche eine obere Schaltebene 60 mit einer unteren Schaltebene 62 verbinden. In den Ausnehmungen 52 und 54 ist jeweils ein sich in axialer Richtung erstreckender Riegelbolzen 64 bzw. 66 geführt. Der Riegelbolzen 64, der etwas länger als der Riegelbolzen 66 ist, dient zum Eingriff in eine der Bohrungen 42 des zweiten Zahnrads 38. Hingegen dient der Riegelbolzen 66 zum Eingriff in eine der Bohrungen 44 des ersten Zahnrads 24.

Die Riegelbolzen 64 und 66 haben jeweils einen Kopf 76 bzw. 78, welcher auf der Oberseite des Schaltrings 46, insbesondere in Abhängigkeit von der Stellung des Schaltrings 46 entweder auf der oberen Schaltebene 60 oder auf der unteren Schaltebene 62 aufliegt.

Die Riegelbolzen 64 und 66 sind jeweils durch eine als Federblech ausgebildete Feder 68 bzw. 70 in Richtung Eingriffsstellung in die Bohrungen 42 bzw. 44 in axialer Richtung belastet. Die Federn 68 und 70 greifen in Schlitze 72, 74 an den Köpfen 76, 78 der Bolzen 64, 66 ein und sind mit ihrem den Riegelbolzen abgewandten Enden im Gehäuse 32 eingespannt.

Bei der in Fig. 1 dargestellten Schaltstellung ist der Schaltring 46 in einer Drehstellung, bei der der Kopf 76 des Riegelbolzens 64 auf der unteren Schaltebene 62 aufliegt, sich der Riegelbolzen 64 mithin in abgesenkter Stellung befindet und mit seinem unteren Ende in eine der sacklochartigen Bohrungen 42 des zweiten Zahnrads 38 eingreift. Damit ist das zweite Zahnrad 38 drehgesichert. Hingegen liegt der Kopf 78 des Riegelbolzens 66 auf der oberen Schaltebene 60 des Schaltrings 46 auf, so daß sich das erste Zahnrad 24 drehen kann. In dieser Schaltstellung ist der Schleifteller 28 beim Betrieb der Schleifmaschine 10 einer Exzenterbewegung sowie aufgrund eines mittels des zweiten Zahnrads 38 auf das erste Zahnrad 24 ausgeübten Zwangsantriebs einer Eigenrotation unterworfen.

Bei der in Fig. 2 dargestellten Schaltstellung ist der Schaltring 46 in einer Drehstellung, bei der sowohl der Kopf 76 des Riegelbolzens 64 als auch der Kopf 78 des Riegelbolzens 66 auf der oberen Schaltebene 60 aufliegen. Damit ist weder das zweite Zahnrad 38 noch das erste Zahnrad 24 drehgesichert, so daß sich das erste Zahnrad 24 hinsichtlich dessen Eigenrotation im Freilauf befindet. In dieser Schaltstellung ist der Schleifteller 28 beim Betrieb der Schleifmaschine 10 einer Exzenterbewegung unterworfen, wobei sich der Schleifteller 28 frei um seine Drehachse drehen kann.

Bei der in Fig. 3 dargestellten Schaltstellung liegt der Kopf 76 des Riegelbolzens 64 auf der oberen Schaltebene 60 und der Kopf 78 des Riegelbolzens 66 auf der unteren Schaltebene 62 des Schaltrings 46 auf. Damit greift der Riegelbolzen 66 in eine Bohrung 44 des ersten Zahnrads 24 ein, wodurch letzteres drehgesichert ist. Der Durchmesser des Riegelbolzens 66 ist geringer als derjenige der Bohrungen 44, so daß beim Betrieb der Schleifmaschine die Exzenterbewegungen des ersten Zahnrads 24 um die Ankerwelle 14 ausgeglichen werden können. In dieser Schaltstellung ist der Schleifteller 28 beim Betrieb der Schleifmaschine 10 einer Schwingschleifbewegung bzw. einer reinen Exzenterbewegung unterworfen.

### Bezugszeichen

- 10: Schleifmaschine
- 12: Gerätegehäuse
- 14: Ankerwelle
- 16: Ausnehmung
- 18: Exzenterhülse
- 20: Bohrung
- 22: Schraube
- 24: Zahnrad
- 26: Kugellager
- 28: Schleifteller
- 30: Schaltvorrichtung
- 32: Gehäuse
- 34: Ringnut
- 36: Gleitlagerring
- 38: Zahnrad
- 40: Kämmbereich
- 42: Bohrungen
- 44: Bohrungen
- 46: Schaltring
- 48: Griff
- 50: Schlitz
- 52: Ausnehmung
- 54: Ausnehmung
- 56: Schräge
- 58: Schräge
- 60: obere Schaltebene
- 62: untere Schaltebene
- 64: Riegelbolzen
- 66: Riegelbolzen
- 68: Feder
- 70: Feder
- 72: Schlitz
- 74: Schlitz
- 76: Kopf
- 78: Kopf

## Patentansprüche

1. Handwerkzeugmaschine zum Schleifen, Polieren oder dergleichen mit einem Antriebsmotor, einem mit dem Antriebsmotor gekoppelten Getriebe sowie einem mit dem Getriebe wirkungsmäßig verbundenen Schleifteller (28), wobei das Getriebe eine Schaltvorrichtung (30) aufweist, mittels der zumindest zwei Schleiftellerbewegungsarten vorwählbar sind, wobei die Schaltvorrichtung (30) mit zwei miteinander kämmenden Zahnrädern (24, 38) zusammenwirkt, von denen eines (24) mit dem Schleifteller (28) verbunden ist, und wobei die Schaltvorrichtung mindestens einen Riegelbolzen (64, 66) umfaßt, der mit mindestens einer Ausnehmung (42, 44) des ersten (24) oder des zweiten (38) Zahnrads zusammenwirkt, **dadurch gekennzeichnet, daß** die Schaltvorrichtung (30) einen ersten Riegelbolzen (64) zum Eingriff in eine Ausnehmung (44) des ersten Zahnrads (24) und einen zweiten Riegelbolzen (66) zum Eingriff in eine Ausnehmung (44) des zweiten Zahnrads (38) aufweist.

2. Handwerkzeugmaschine nach Anspruch 1, **dadurch gekennzeichnet, daß** bei zumindest einer vorwählbaren Bewegungsart eine orbitale Bewegung des Schleiftellers (28) erfolgt.

3. Handwerkzeugmaschine nach Anspruch 1 oder 2, **dadurch gekennzeichnet, daß** bei zumindest einer vorwählbaren Bewegungsart eine Eigenrotation des Schleiftellers (28) erfolgt.

4. Handwerkzeugmaschine nach einem der Ansprüche 1 bis 3, **dadurch gekennzeichnet, daß** bei einer vorwählbaren Bewegungsart eine orbitale Bewegung des Schleiftellers (28) eine Eigenrotation des Schleiftellers (28) auslöst.

5. Handwerkzeagmaschine nach Anspruch 1 oder 2, **dadurch gekennzeichnet, daß** bei einer vorwählbaren Bewegungsart eine orbitale Bewegung des Schleiftellers (28) erfolgt und sich der Schleifteller (28) hinsichtlich einer Eigenrotation im Freilauf befindet.

6. Handwerkzeugmaschine nach Anspruch 1, **dadurch gekennzeichnet, daß** eine Rotation zumindest eines der Zahnräder (24, 38) mittels der Schaltvorrichtung (30) unterbindbar ist.

7. Handwerkzeugmaschine nach einem der vorhergehenden Ansprüche, **dadurch gekennzeichnet, daß** das mit dem Schleifteller (28) verbundene Zahnrad (24) eine Außenverzahnung aufweist, die mit einer Innenverzahnung des anderen Zahnrads (38) kämmt.

8. Handwerkzeugmaschine nach Anspruch 7, **dadurch gekennzeichnet, daß** das Zahnrad (38) mit der Innenverzahnung in einem Gleitlagerring (36) angeordnet ist.

9. Handwerkzeugmaschine nach Anspruch 1, **dadurch gekennzeichnet, daß** die Schaltvorrichtung (30) einen Schaltring (46) umfaßt, mittels dem der mindestens eine Riegelbolzen (64, 66) schaltbar ist.

10. Handwerkzeugmaschine nach Anspruch 9, **dadurch gekennzeichnet, daß** der mindestens eine Riegelbolzen (64, 66) in einer axialen, kreisbogenförmigen Ausnehmung (52, 54) des Schaltrings (46) geführt ist.

11. Handwerkzeugmaschine nach Anspruch 10, **dadurch gekennzeichnet, daß** der Schaltring (46) im Bereich der axialen, kreisbogenförmigen Ausnehmung (52, 54) eine rampenartige Schräge (56, 58) aufweist, mittels welcher der mindestens eine Riegelbolzen (64, 66) durch Drehen des Schaltrings (46) axial versetzbar ist.

12. Handwerkzeugmaschine nach einem der Ansprüche 1 bis 11, **dadurch gekennzeichnet, daß** der Schleifteller (28) einen Grundriß hat, der zumindest eine gerade Begrenzungskante und zumindest eine bogenförmige Begrenzungskante aufweist.

## Claims

1. Portable power tool for sanding, polishing or the like, having a drive motor, a gearing coupled to the drive motor, and a sanding plate (28) operatively connected to the gearing, the gearing having a control device (30), by means of which the at least two types of movement of the sanding plate can be preselected, the control device (30) interacting with two intermeshing gears (24, 38), of which one (24) is connected to the sanding plate (28), and the control device comprising at least one locking pin (64, 66) which interacts with at least one aperture (42, 44) of the first gear (24) or the second gear (38), **characterized in that** the control device (30) has a first locking pin (64) for engaging in an aperture (44) of the first gear (24) and a second locking pin (66) for engaging in an aperture (42) of the second gear (38).

2. Portable power tool according to Claim 1, **characterized in that**, with at least one preselectable type of movement, an orbital movement of the sanding plate (28) is effected.

3. Portable power tool according to Claim 1 or 2, **characterized in that**, with at least one preselectable type of movement, independent rotation of the sanding plate (28) is effected.

4. Portable power tool according to one of Claims 1 to 3, **characterized in that**, with one preselectable type of movement, an orbital movement of the sanding plate (28) initiates independent rotation of the sanding plate (28).

5. Portable power tool according to Claim 1 or 2, **characterized in that**, with one preselectable type of movement, an orbital movement of the sanding plate (28) is effected and the sanding plate (28) is in a freewheeling mode with regard to its independent rotation.

6. Portable power tool according to Claim 1, **characterized in that** rotation of at least one of the gears (24, 38) can be stopped by means of the control device (30).

7. Portable power tool according to one of the preceding claims, **characterized in that** the gear (24) connected to the sanding plate (28) has an external tooth system, which meshes with an internal tooth system of the other gear (38).

8. Portable power tool according to Claim 7, **characterized in that** the gear (38) having the internal tooth system is arranged in a plain bearing ring (36).

9. Portable power tool according to Claim 1, **characterized in that** the control device (30) comprises a control ring (46), by means of which the at least one locking pin (64, 66) can be controlled.

10. Portable power tool according to Claim 9, **characterized in that** the at least one locking pin (64, 66) is guided in an axial, circular-arc-shaped aperture (52, 54) of the control ring (46).

11. Portable power tool according to Claim 10, **characterized in that**, in the region of the axial, circular-arc-shaped aperture (52, 54), the control ring (46) has a ramp-like slope (56, 58), by means of which the at least one locking pin (64, 66) can be axially displaced by rotating the control ring (46).

12. Portable power tool according to one of Claims 1 to 11, **characterized in that** the sanding plate (28) has a horizontal projection which has at least one straight boundary edge and at least one curved boundary edge.

## Revendications

1. Machine-outil à main pour poncer, polir ou opération analogue, comprenant un moteur, une transmission couplée au moteur ainsi qu'un plateau de ponçage (28) coopérant avec la transmission
la transmission ayant un dispositif de commutation (30) à l'aide duquel on peut présélectionner au moins deux types de mouvements pour le plateau de ponçage,
le dispositif de commutation (30) coopérant avec deux pignons dentés (24, 38) engrenant, dont l'un (24) est relié au plateau de ponçage (28) et le dispositif de commutation comporte au moins un goujon de verrouillage (64, 66) coopérant avec au moins une cavité (42, 44) du premier (24) ou du second (38) pignon,
**caractérisée en ce que**
le dispositif de commutation (30) comporte un premier goujon de verrouillage (64) pour venir dans une cavité (44) du premier pignon denté (24) et un second goujon de verrouillage (66) pour venir dans une cavité (44) du second pignon denté (38).

2. Machine-outil à main selon la revendication 1,
**caractérisée en ce qu'**
au moins un mode de mouvement présélectionné est un mouvement orbital du plateau de ponçage (28).

3. Machine-outil à main selon les revendications 1 ou 2,
**caractérisée en ce que**
pour au moins un type de mouvement présélectionné on a une rotation propre du plateau de ponçage (28).

4. Machine-outil à main selon l'une des revendications 1 à 3,
**caractérisée en ce que**
pour un mode de mouvement présélectionné, un mouvement orbital du plateau de ponçage (28) déclenche une rotation propre du plateau de ponçage (28).

5. Machine-outil à main selon les revendications 1 ou 2,
**caractérisée en ce que**
pour un mode de mouvement présélectionné, on a un mouvement orbital du plateau de ponçage (28) et la rotation propre du plateau de ponçage (28) est en roue libre.

6. Machine-outil à main selon la revendication 1,
**caractérisée en ce que**
la rotation d'au moins l'un des pignons dentés (24, 28) peut être neutralisée par le dispositif de commutation (30).

7. Machine-outil à main selon l'une des revendications précédentes,
**caractérisée en ce que**
le pignon denté (24) relié au plateau de ponçage (28) a une denture extérieure engrenant avec la denture intérieure de l'autre pignon denté (38).

8. Machine-outil à main selon la revendication 7,
**caractérisée en ce que**
le pignon denté (38) est installé avec sa denture intérieure dans une bague de palier lisse (36).

9. Machine-outil à main selon la revendication 1,
**caractérisée en ce que**
le dispositif de commutation (30) comporte une bague de commutation (46) avec laquelle on commute au moins un goujon de verrouillage (64, 66).

10. Machine-outil à main selon la revendication 9,
**caractérisée en ce qu'**
au moins un goujon de verrouillage (64, 66) est guidé dans une cavité (52, 54), axiale en forme d'arc de cercle de la bague de commutation (46).

11. Machine-outil à main selon la revendication 10,
**caractérisée en ce que**
la bague de commutation (46) présente, au niveau de la cavité axiale en forme d'arc de cercle (52, 54), une surface en biais en forme de rampe (56, 58) à l'aide de laquelle au moins un goujon de verrouillage (64, 66) est déplacé axialement par la rotation de la bague de commutation (46).

12. Machine-outil à main selon l'une des revendications 1 à 11,
**caractérisée en ce que**
le plateau de ponçage (28) a une forme de base délimitée par au moins une arête droite et au moins une arête courbe.
